# EUROPÄISCHE PATENTSCHRIFT

(11) **EP 0 604 673 B1**
(45) Veröffentlichungstag und Bekanntmachung des Hinweises auf die Patenterteilung: **21.06.1995**
(21) Anmeldenummer: 92121995.2
(22) Anmeldetag: 24.12.1992
(51) Int. Cl.: B65H 39/16, B65H 19/30, B65H 18/02

(54) **Band-Aufwickeleinrichtung**
Web winding device
Dispositif d'enroulement d'une bande

(43) Veröffentlichungstag der Anmeldung: 06.07.1994
(73) Patentinhaber: DOSATEC Dr. Sauter Beteiligungs-GmbH, D-75236 Kämpfelbach (DE)
(72) Erfinder: Karel, Sander, W-7531 Neulingen 2-Göbrichen (DE)
(74) Vertreter: Trappenberg, Hans

(56) Entgegenhaltungen:
- EP-A- 0 293 738
- DE-A- 3 440 096

## Beschreibung

Die Erfindung betrifft eine Aufwickeleinrichtung für, von einer Bearbeitungseinheit (Stanz/Prägemaschine, Galvanikanlage etc.) über eine Entkopplung ankommende Bänder, auf vorzugsweise aus einem verlorenen Spulenkörper mit beidseitigen Spulenscheiben bestehende Wickelspulen, gebildet aus einer Bandzuführung mit Bandvorschub und -Trenneinrichtung, einem weiterführenden, zwischen die Spulenscheiben einschwenkbaren Zuführkanal, einer Wickelspulen-Aufnahme mit Wickelspulen-Antrieb sowie einem Papierbandzulauf, der ein Papierband von einer Papierbandrolle abzieht und zwischen die aufzuwickelnden Bänder führt.

Bekannte derartige Einrichtungen sind beispielsweise in den deutschen Gebrauchsmusterschriften 85 34 633, 85 34 634 und 89 08 818 beschrieben. Bei sämtlichen bekannten Einrichtungen dieser Art weisen die Wickelspulen eine horizontal liegende Achse auf und sind neben den sonstigen Aggregaten dieser Aufwickeleinrichtungen angeordnet. Dadurch benötigen derartige Aufwickeleinrichtungen nicht nur sehr viel Stellfläche, sondern sind auch umständlich zu bedienen. Insbesondere das Umsetzen der vollgewickelten Wickelspulen von der vorherigen Lage mit horizontal liegender Achse auf beispielsweise eine Lager- oder Versandpalette bereitet Schwierigkeiten, da derartige bewickelte Wickelspulen unter Umständen ein sehr hohes Gewicht besitzen und daher nur mit entsprechenden Hubgeräten zu manipulieren sind. Allerdings wird von den, mit horizontaler Achse angeordneten Wickelspulen die übliche Lage der ankommenden, aufzuwickelnden Bänder berücksichtigt, so daß die Bänder nicht geschränkt werden müssen.

Die aufzuwickelnden Bänder werden üblicherweise in einem kontinuierlichen Prozeß bearbeitet, müssen also auch dieser Bearbeitung folgend kontinuierlich, das heißt ohne bemerkbare Unterbrechung auf die Wickelspulen aufgewickelt werden. Nach der Erfahrung gelingt dies nur dann, wenn die Aufwickeleinrichtung automatisiert ist, also lediglich, wie auch die Bearbeitungsmaschine, überwacht werden muß ohne daß eine manuelle Tätigkeit notwendig ist. Die Automatisierung der Aufwickeleinrichtungen bereitet bei den bekannten Ausführungen Schwierigkeiten, da die Wickelspulen jeweils auf einer horizontal liegenden Achse aufgesteckt und in dieser Lage bewegt werden müssen. Dadurch wird eine Vielzahl von Bewegungsoperationen notwendig, die insbesondere dadurch Schwierigkeiten bereiten, daß es sich bei den Wickelspulen um "verlorene" Spulenkörper handelt, um Spulenkörper also, die aus minderwertigem Material gefertigt und in ihren Abmessungen auch recht unpräzise sind.

Es stellt sich somit die Aufgabe, eine Aufwickeleinrichtung der vorgegebenen Art anzugeben, die unter Berücksichtigung der unpräzisen Ausführung der Spulenkörper doch eine automatische Bewicklung ermöglicht, wobei die Aufwickeleinrichtung eine möglichst geringe Stellfläche einnimmt. Erreicht wird dies in erfindungsgemäßer Weise dadurch, daß die Wickelspulen-Aufnahme eine horizontal liegende Gleit/Rollplatte, mit die Spulenscheiben seitlich führenden Führungsrollen und einer seitlich auf die Spulenscheiben einwirkenden Antriebsrolle ist, an der einerseits die Bandzuführung mit Bandvorschub und -Trenneinrichtung, wie auch die Entkopplung und andererseits der Papierzulauf angebracht ist, daß die Gleit/Rollplatte geteilt ist und die Teilflächen bis zum Maß des Aussendurchmessers der Wickelspulen voneinander bewegbar sind und daß die Wickelspulen horizontal liegend, ober- und unterhalb der Wickelspulen-Aufnahme angeordnet sind.

Nicht mehr also wie bisher werden die Wickelspulen mit horizontaler Achse innerhalb der Aufwickeleinrichtung manipuliert, sondern sie befinden sich in horizontaler Lage, also mit vertikaler Achse ober- und unterhalb der Wickelspulen-Aufnahme, wobei auch die Wickelspulen-Aufnahme horizontal liegt. Dadurch sind keine, die Wickelspulen aufnehmenden Achsen mehr notwendig, sondern die einzelnen Spulen können, in ihrer horizontalen Lage verbleibend, von einem Leerspulenstapel abgezogen, der Wickelspulen-Aufnahme zugeführt, dort in dieser horizontalen Lage bewickelt und sodann, immer noch in der horizontalen Lage verbleibend, einer Stapelpalette zugeführt werden. Ein Wenden der Wickelspulen mit all den, durch die unpräzise Ausführung der Wickelspulen bedingten Schwierigkeiten entfällt bei dieser Aufwickeleinrichtung vollkommen. Auch das Beladen und Entladen der Aufwickeleinrichtung ist durch die stets gleichbleibend horizontale Lage der Wickelspulen deutlich vereinfacht, wie auch das Wegtransportieren der schweren, bewickelten Spulen. Selbstverständlich läßt sich eine Automatisierung einer solchen Aufwickeleinrichtung viel einfacher durchführen, da die vielen zuvor notwendigen Bewegungsoperationen entfallen. Schließlich ist auch noch dem Wunsch nach geringer Stellfläche dadurch Rechnung getragen, daß die Wickelspulen in einem Stapel übereinander angeordnet sind, die gesamte Einrichtung also nur unwesentlich die Abmessungen der Wickelspulen übersteigt.

Beim automatischen Bewickeln der Wickelspulen wird durch eine entsprechende Steuerung eine Leerspule von einem, über der Wickelspulen-Aufnahme befindlichen Stapel freigegeben, so daß sie auf der Gleit/Rollplatte liegend, von dem dort befindlichen Aussenantrieb in Drehung versetzt werden kann. Nach Ankleben eines Papierbandes und Einfädeln des aufzuwickelnden Bandes wird die Spule mit der vorgegebenen Bandlänge bewickelt und das Band sodann abgetrennt. Danach verschiebt die Steuerung die Teilflächen der Gleit/Rollplatte voneinander, so daß die bewickelte Spule, nachdem noch einige Lagen Papier aufgewickelt wurden, nach unten auf eine Hubpalette geführt werden kann. Bei diesen gesamten Manipulationen behalten die Wickelspulen ihre ursprüngliche, horizontal liegende Lage bei und werden lediglich innerhalb der Aufwickeleinrichtung von oben über die Wickelstation nach unten auf die Hubpalette gefuhrt.

Eine Aufwickeleinrichtung, wobei die Wickelspulen in horizontaler Lage bewickelt werden und sodann, immer noch in der horizontalen Lage verbleibend, einer Stapelpolette zugeführt werden, ist aus EP-A-293738 bekannt. Jedoch ist hierin das Entladen der bewickelten Spulen Kompliziert und aufwendig.

Auf den Zeichnungen ist ein Ausführungsbeispiel der Aufwickeleinrichtung nach der Erfindung schematisch dargestellt, wobei:
Fig. 1 die Ansicht der Einrichtung zeigt und
Fig. 2 die Draufsicht auf die Wickelspulen-Aufnahme.

An ein Gestell (1) ist eine Bandzuführung (2) mit Bandvorschub (3) und -Trenneinrichtung (4) angebracht. Auf gleicher Höhe ist eine geteilte Gleit/Rollplatte (5) angeordnet, deren Teilflächen (5a und 5b) wie die Pfeile (6) andeuten, auseinandergezogen werden können. Auf der Gleit/Rollplatte (5) liegt eine Wickelspule (7), die durch eine Antriebsrolle (8), wie der Pfeil (9) andeutet, in Drehung versetzt wird. Hierbei stützt sich die Wickelspule (7) auf Führungsrollen (10) ab. Das über die, in diesem Falle horizontal liegende Entkopplung (11) ankommende Band (12) wird über die Bandzuführung (2) und den Bandvorschub (3) einem Zuführkanal (13) zugeleitet und der Spule (7) zugeführt. Gleichzeitig wird ein Papierband (14) von einer Papierbandrolle (15) über einen Führungsarm (16) ebenfalls auf den Spulenkörper der Wickelspule (7) geführt und dort angeklebt. Zwischen der Papierbandrolle (15) und dem Führungsarm (16) befindet sich ein Klebstoffspender (17), der die Aussenfläche des Papierbandes (14) mit Klebstoff belegt. Nach Bewickeln der Wickelspule (7) werden noch einige Papierbandlagen aufgewickelt und verklebt. Danach werden die beiden Teilflächen (5a/5b) in Richtung der Pfeile (6) auseinandergeführt, so daß die bewickelte Wickelspule (7) nach unten auf eine Hubpalette (18) fallen kann. Nach Zueinanderführen der beiden Teilflachen (5a/5b) wird sodann über eine Vereinzelungseinrichtung (19) eine Leerspule (21) aus einem oberhalb der Gleit/Rollplatte (5) angeordneten Spulenspeicher (20) freigegeben, so daß sie auf die Gleit/Rollfläche (5) fällt und dort zwischen den Führungsrollen (10) durch die Antriebsrolle (8) wiederum in Drehung versetzt werden kann.

## Patentansprüche

1. Aufwickeleinrichtung für, von einer Bearbeitungseinheit über eine Entkopplung (11) ankommende Bänder (12) auf vorzugsweise aus einem verlorenen Spulenkörper mit beidseitigen Spulenscheiben bestehende Wickelspulen (7) gebildet aus einer Bandzuführung (2) mit Bandvorschub (3) und -Trenneinrichtung (4) einem weiterführenden, zwischen die Spulenscheiben einschwenkbaren Zuführkanal (13) einer Wickelspulen-Aufnahme (5) mit Wickelspulen-Antrieb (8) sowie einem Papierbandzulauf, der ein Papierband (14) von einer Papierbandrolle (15) abzieht und zwischen die aufzuwickelnden Bänder (12) führt,
dadurch gekennzeichnet,
daß die Wickelspulen-Aufnahme eine horizontal liegende Gleit/Rollplatte (5) mit die Spulenscheiben seitlich führenden Führungsrollen (10) und einer seitlich auf die Spulenscheiben einwirkenden Antriebsrolle (8) ist, an der einerseits die Bandzuführung (2) mit Bandvorschub (3) und -Trenneinrichtung (4) wie auch die Entkopplung (11) und andererseits der Papierzulauf (14,15,16) angebracht ist, daß die Gleit/Rollplatte (5) geteilt ist und die Teilflächen (5a/5b) bis zum Maß des Aussendurchmessers der Wickelspule (7) voneinander bewegbar sind und daß die Wickelspulen (7) horizontal liegend ober- und unterhalb der Wickelspulen-Aufnahme (5) angeordnet sind.

2. Aufwickeleinrichtung nach Anspruch 1,
dadurch gekennzeichnet,
daß die Leerspulen (21) oberhalb der Wickelspulen-Aufnahme (5) in einem Spulenspeicher (20) untergebracht sind und daß zwischen Wickelspulen-Aufnahme (5) und Spulenspeicher (20) eine Vereinzelungsvorrichtung (19) vorgesehen ist.

3. Aufwickeleinrichtung nach Anspruch 1,
dadurch gekennzeichnet,
daß unterhalb der Wickelspulen-Aufnahme (5) eine Hubpalette (18) angeordnet ist.

4. Aufwickeleinrichtung nach Anspruch 1,
dadurch gekennzeichnet,
daß das Papierband (14) des Papierbandzulaufs über einen, das Papierband (14) mittels Unterdruckdüsen haltenden, zwischen die Spulenscheiben einzuschwenkenden Führungsarm (16) geführt ist.

5. Aufwickeleinrichtung nach Anspruch 4,
dadurch gekennzeichnet,
daß zwischen der Papierbandrolle (15) und dem Führungsarm (16) ein Klebstoff an das Papierband (14) abgebender Klebstoffspender (17) angeordnet ist.

6. Aufwickeleinrichtung nach Anspruch 1,
dadurch gekennzeichnet,
daß mehrere Papierbandrollen (15) neben- und/oder übereinander vorgesehen sind.

7. Aufwickeleinrichtung nach Anspruch 1,
dadurch gekennzeichnet,
daß die Entkopplung (11) ein horizontal liegendes Rollensystem mit Tänzerrolle (22) ist.

8. Aufwickeleinrichtung nach Anspruch 1,
dadurch gekennzeichnet,
daß die Entkopplung (11) ein vertikal liegendes Rollensystem mit Tänzerrolle (22) ist.

## Claims

1. A winding-on apparatus for winding strips (12) arriving from a processing unit by way of a decoupling bans (11) on to winding reels (7) preferably comprising a lost reel body with reel discs at both sides, formed from a strip feed means (2) with strip advance(3) and severing means (4), a feed passage (13) for further feed of the strip, which can be pivoted into position between the reel discs, a winding reel receiving means (5) with winding reel drive (8) and a paper strip feed which withdraws a paper strip (14) from a paper strip roll (15) and guides it between the strips (12) to be wound on, characterised in that the winding reel receiving means is a horizontally disposed sliding/rolling plate (5) with guide rollers (10) for laterally guiding the reel discs and a drive roller (8) for laterally acting on the reel discs, on which are mounted on the one hand the strip feed means (2) with strip advance (3) and severing means (4) and also the decoupling means (11), and on the other hand the paper feed (14, 15, 16), that the sliding/rolling plate (5) is divided and the surface portions (5a/5b) are movable away from each other as far as the dimension of the outside diameter of the winding reel (7), and that the winding reels (7) are arranged in a horizontally lying position above and below the winding reel receiving means (5).

2. A winding-on apparatus according to claim 1 characterised in that the empty reels (21) are disposed above the winding reel receiving means (5) in a reel storage means (20) and that a separating device (19) is provided between the winding reel receiving means (5) and the reel storage means (20).

3. A winding-on apparatus according to claim 1 characterised in that a lift pallet (18) is arranged beneath the winding reel receiving means (5).

4. A winding-on apparatus according to claim 1 characterised in that the paper strip (14) of the paper strip feed is guided by way of a guide arm (16) which holds the paper strip (14) by means of reduced-pressure nozzles and which can be pivoted into position between the reel discs.

5. A winding-on apparatus according to claim 4 characterised in that an adhesive dispenser (17) for delivering adhesive to the paper strip (14) is arranged between the paper strip roll (15) and the guide arm (16).

6. A winding-on apparatus according to claim 1 characterised in that a plurality of paper strip rolls (15) are disposed beside and/or above one another.

7. A winding-on apparatus according to claim 1 characterised in that the decoupling means (11) is a horizontally disposed roller system with dancer roller (22).

8. A winding-on apparatus according to claim 1 characterised in that the decoupling means (11) is a vertically disposed roller system with dancer roller (22).

## Revendications

1. Dispositif pour enrouler des bandes (12), arrivant à travers un dispositif de découplage (11) à partir d'une unité de traitement, sur des bobines (7) formées de préférence d'un corps de bobine perdu, pourvu de flasques sur les deux côtés, dispositif qui est constitué d'une amenée de bande (2) avec un dispositif d'avance (3) et de coupe (4) de bande, d'un canal d'amenée (13) destiné à l'acheminement consécutif et pouvant être amené à pivoter entre les flasques de la bobine, d'une réception de bobine pour l'enroulement (5), pourvue d'un entraînement de bobine (8), ainsi que d'une arrivée de ruban de papier qui retire un ruban de papier (14) d'un rouleau de ruban de papier (15) et le fait passer entre les bandes (12) à enrouler,
caractérisé en ce que la réception de bobine pour l'enroulement est un panneau horizontal de glissement/roulement (5) portant des rouleaux guides (10) pour guider latéralément les flasques de bobine et un rouleau entraîneur (8) agissant latéralement sur ces flasques, panneau sur lequel sont disposés d'une part l'amenée de bande (2) avec le dispositif d'avance (3) et de coupe (4) de bande ainsi que le dispositif de découplage (11), et d'autre part l'arrivée de ruban de papier (14, 15, 16), que le panneau de glissement/roulement (5) est divisé et ses parties (5a/5b) peuvent être écartées l'une de l'autre d'une distance correspondant au diamètre extérieur de la bobine (7), et que les bobines (7) sont disposées horizontalement au-dessus et au-dessous de la réception de bobine pour l'enroulement (5).

2. Dispositif d'enroulement selon la revendication 1, caractérisé en ce que les bobines vides (21) sont logées dans un réservoir de bobines (20) au-dessus de la réception de bobine pour l'enroulement (5) et qu'un dispositif de séparation (19), laissant passer les bobines une à une, est prévu entre la réception de bobine pour l'enroulement (5) et le réservoir de bobines (20).

3. Dispositif d'enroulement selon la revendication 1, caractérisé en ce qu'une palette relevable (18) est placée sous la réception de bobine pour l'enroulement (5).

4. Dispositif d'enroulement selon la revendication 1, caractérisé en ce que le ruban de papier (14) de l'arrivée de ruban de papier est guidé à travers un bras guide (16) pouvant être amené à pivoter entre les flasques de la bobine et maintenant le ruban de papier (14) par des buses à dépression.

5. Dispositif d'enroulement selon la revendication 4, caractérisé en ce qu'un distributeur de colle (17), délivrant une colle au ruban de papier (14) est placé entre le rouleau de ruban de papier (15) et le bras guide (16).

6. Dispositif d'enroulement selon la revendication 1, caractérisé en ce qu'il comporte plusieurs rouleaux de ruban de papier (15) juxtaposés et/ou superposés.

7. Dispositif d'enroulement selon la revendication 1, caractérisé en ce que le dispositif de découplage (11) est un système de rouleaux agencé horizontalement et comportant un rouleau danseur (22).

8. Dispositif d'enroulement selon la revendication 1, caractérisé en ce que le dispositif de découplage (11) est un système de rouleaux agencé verticalement et comportant un rouleau danseur (22).
